# FASCICULE DE BREVET EUROPEEN

(11) **EP 3 825 779 B1**
(45) Date de publication et mention de la délivrance du brevet: **14.05.2025**
(21) Numéro de dépôt: 19210647.4
(22) Date de dépôt: 21.11.2019
(51) Int. Cl.: G04B 13/02, G04B 19/02

(54) **COMPOSANT MOBILE D'HORLOGERIE AVEC ÉLÉMENT MAINTENU PAR FRICTION**
BEWEGLICHE UHRWERKSKOMPONENTE MIT EINEM DURCH REIBUNG GEHALTENEN ELEMENT
TIMEPIECE MOBILE COMPONENT WITH ELEMENT SUPPORTED BY FRICTION

(43) Date de publication de la demande: 26.05.2021
(73) Titulaire: ETA SA Manufacture Horlogère Suisse, 2540 Grenchen (CH)
(72) Inventeur: BACHMANN, Stéphane, 3294 Büren an der Aare (CH); CATTIN, Christophe, 2340 Le Noirmont (CH); COSANDIER, Yves-Alain, 1020 Renens (CH); KAELIN, Laurent, 2615 Sonvilier (CH)
(74) Mandataire: ICB SA

(56) Documents cités:
- EP-A2- 2 796 940
- CH-A2- 708 965
- US-A- 2 952 118
- US-A- 417 644
- US-A- 900 380

## Description

### Domaine de l'invention

L'invention définie par la revendication 1 annexée concerne un composant mobile d'horlogerie avec élément maintenu par friction, comportant un premier élément comportant une première portée autour d'un axe, et un deuxième élément comportant une deuxième portée autour dudit axe.

L'invention concerne encore un mécanisme d'affichage réglable, comportant au moins un tel composant mobile.

L'invention concerne encore un mouvement d'horlogerie comportant au moins un tel mécanisme d'affichage réglable, et/ou au moins un tel composant mobile.

L'invention concerne encore une pièce d'horlogerie, notamment une montre, comportant au moins un tel mouvement, et/ou au moins un tel mécanisme d'affichage réglable, et/ou un tel composant mobile.

L'invention concerne les mécanismes de réglage ou d'ajustement pour mécanismes d'affichage ou les mouvements d'horlogerie.

### Arrière-plan de l'invention

Les dispositifs à friction sont couramment utilisés en horlogerie pour des mécanismes de correction d'affichage, comme la mise à l'heure, ou autre. Ces dispositifs présentent un certain nombre d'inconvénients bien connus :
- une mauvaise stabilité de la friction, et une mauvaise maîtrise de la friction, en particulier dans des mécanismes de faibles dimensions, ce qui affecte la sensibilité du système ;
- l'interface de montage est souvent défavorable, quand cette friction concerne le cas usuel d'appui d'une planche sur un moyeu, et des problèmes peuvent être liés à la présence de bavures, au défaut de planéité de la planche, à une déformation de la planche, ou autre, ce qui se traduit par des phénomènes non réguliers et non reproductibles, et, dans le pire des cas, par une pollution du mouvement d'horlogerie par des particules détachables ;
- le cas d'une friction fonctionnelle sur un petit diamètre est toujours plus délicat, en raison de faibles frictions, et d'une plus grande dispersion que dans des mécanismes plus largement dimensionnés, pour lesquels les contraintes géométriques sont moindres et où les valeurs de couple de friction peuvent être très largement supérieures à celles des autres couples de frottement dans le mouvement. Ces petits diamètres sont très courants dans les montres pour dame, et bien sûr dans les mouvements miniatures, mais ils ne sont pas rares dans les autres montres, car les constructeurs s'astreignent à limiter le volume consommé au sein d'un mouvement par de tels réglages à friction.

Le document US417644 au nom de HUNTER décrit une chaussée lanternée et un manchon agencé pour sa fixation sur un arbre, qui sont agencés pour coopérer au travers d'une liaison élastique.

### Résumé de l'invention

L'invention se propose de développer un mécanisme à friction surmontant les inconvénients de l'art antérieur, en particulier pour le cas des petits diamètres, et de façon à permettre une bonne tenue, et des capacités de réglages précis, à faciliter les appairages des constituants, à faciliter l'assemblage, tout en conservant un coût de fabrication modéré, et en supprimant le risque de dissémination de bavures ou d'égrisures dans le mouvement d'horlogerie. Pour ce faire, l'invention réalise la friction sur un diamètre supérieur à ce qui est connu, et cette friction se fait notamment entre une planche et un composant intermédiaire qui autorise un réglage.

A cet effet, l'invention concerne un composant mobile d'horlogerie avec élément maintenu par friction, selon la revendication 1.

L'invention concerne encore un mécanisme d'affichage réglable, comportant au moins un tel composant mobile.

L'invention concerne encore un mouvement d'horlogerie comportant au moins un tel mécanisme d'affichage réglable, et/ou au moins un tel composant mobile.

L'invention concerne encore une pièce d'horlogerie, notamment une montre, comportant au moins un tel mouvement, et/ou au moins un tel mécanisme d'affichage réglable, et/ou un tel composant mobile.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, et en vue de dessous, un composant mobile d'horlogerie, qui comporte un premier élément, et qui comporte un deuxième élément maintenu par friction, selon l'invention; on voit en partie centrale un tourillon que comporte le premier élément ; ce tourillon est inséré dans un troisième élément, qui est intercalé entre le premier élément et le deuxième élément, et qui coopère par friction avec le deuxième élément ici constitué par une planche munie d'une denture dans ce cas particulier non limitatif; cette planche comporte un évidement principal, et des évidements secondaires, qui délimitent des bras flexibles que comporte ce deuxième élément, lesquels bras flexibles viennent serrer avec friction une portée du troisième élément ; on voit, à travers ces évidements, des premiers moyens d'entraînement, ici des doigts, que comporte le premier élément ;
- la figure 2 représente, de façon schématisée et en coupe dans un plan perpendiculaire à l'axe, le même composant mobile d'horlogerie au niveau de la friction, qui est ici une friction de type deux points, entre le deuxième élément et le troisième élément ; les bras flexibles du deuxième élément comportent des surfaces d'appui excentrées par rapport à l'axe principal ;
- les figures 3 à 5 représentent, de façon schématisée en coupe selon le plan de coupe AA des figures 1 et 2 et passant par l'axe principal, trois variantes d'exécution, non limitatives, relatives à la géométrie d'une deuxième portée interne du deuxième élément et d'une troisième portée externe du troisième élément, à l'interface desquelles s'effectue la friction :
   - sur la figure 3, la deuxième portée interne et la troisième portée externe sont toutes deux cylindriques ;
   - sur la figure 4, la deuxième portée interne et la troisième portée externe sont toutes deux coniques ;
   - sur la figure 5, la deuxième portée interne est cylindrique et la troisième portée externe est conique ;
   - la figure 6 représente, de façon schématisée et en perspective éclatée, le composant mobile d'horlogerie des figures 1, 2, et 3, avec une flèche axiale ascendante montrant le pré-montage du deuxième élément avec le troisième élément ;
   - la figure 7 représente, de façon similaire à la figure 6, la fin de l'assemblage de ce composant mobile, avec une flèche axiale ascendante montrant le montage du sous-ensemble, constitué par le deuxième élément et le troisième élément, sur le tourillon du premier élément ;
   - la figure 8 est un schéma-blocs qui représente une pièce d'horlogerie, notamment une montre, comportant un mouvement d'horlogerie qui comporte lui-même un mécanisme d'affichage réglable comportant un composant mobile d'horlogerie selon l'invention.

### Description détaillée des modes de réalisation préférés

L'invention concerne un composant mobile 10 d'horlogerie avec élément maintenu par friction. Ce composant mobile 10 comporte un premier élément 1, qui comporte une première portée 15, notamment au niveau d'un tourillon 11, autour d'un axe D, et un deuxième élément 2, qui comporte une deuxième portée 25 autour de l'axe D.

Selon l'invention, la deuxième portée 25 du deuxième élément 2 coopère par friction avec une troisième portée 30 que comporte, autour de l'axe D, un troisième élément 3. Ce troisième élément 3 est intercalé entre le premier élément 1 et le deuxième élément 2, et ce troisième élément 3 comporte une quatrième portée 35. Cette quatrième portée 35 coopère par friction avec la première portée 15, ou bien est fixée sur la première portée 15. Et le diamètre minimal d'appui, par rapport à l'axe D, de la troisième portée 30 est au moins double du diamètre maximal d'appui de la quatrième portée 35.

Dans une variante, la quatrième portée 35 coopère par friction avec la première portée 15. Plus particulièrement, le couple de friction entre la quatrième portée 35 et la première portée 15 est alors supérieur au couple de friction entre la deuxième portée 25 et la troisième portée 30.

Dans une autre variante, la quatrième portée 35 est chassée sur la première portée 15. Plus particulièrement, la quatrième portée 35 est arrêtée sur la première portée 15 par au moins un point de soudure.

Plus particulièrement, le premier élément 1 comporte une première surface d'appui de butée 12, qui est agencée pour coopérer en appui de butée axial, selon la direction de l'axe D, avec une deuxième surface d'appui de butée 21 que comporte le deuxième élément 2.

Plus particulièrement, le premier élément 1 comporte une surface d'appui de butée intérieure 13, qui est agencée pour coopérer en appui de butée axial, selon la direction de l'axe D, avec une surface d'appui de butée intérieure complémentaire 31 que comporte le troisième élément 3.

Selon l'invention, le troisième élément 3 comporte une surface extérieure d'appui de butée 32, qui est agencée pour coopérer avec une surface extérieure complémentaire d'appui de butée 23 que comporte le deuxième élément, pour limiter leur course axiale relative selon la direction de l'axe D. Plus particulièrement, l'espace entre la surface extérieure d'appui de butée 32 et la surface extérieure complémentaire d'appui de butée 23 est agencé pour permettre l'introduction d'une jauge d'épaisseur pour régler la valeur du serrage entre le troisième élément 3 et le deuxième élément 2 et donc la valeur de la friction exercée par le deuxième élément 2 sur le troisième élément 3. Ainsi la friction est réglable selon la hauteur de chasse.

Plus particulièrement, le premier élément 1 comporte au moins des premiers moyens d'entraînement 19, et/ou le deuxième élément 2 comporte au moins des deuxièmes moyens d'entraînement 29.

Plus particulièrement, le deuxième élément 2 comporte un évidement principal 20 délimitant au moins deux surfaces d'appui 201, 202, comportant chacune un ou deux secteurs d'appui appartenant à la deuxième portée 25. Plus particulièrement encore, cet évidement principal 20 délimite deux surfaces d'appui 201, 202, comportant chacune deux secteurs d'appui appartenant à la deuxième portée 25, et l'évidement principal 20 est dégagé entre les secteurs d'appui, pour un appui limité à quatre points entre le premier élément 1 et le deuxième élément 2.

Plus particulièrement, le deuxième élément 2 exerce une friction sur le troisième élément 3 par des bras flexibles 27, qui sont disposés entre l'évidement principal 20 et des évidements secondaires 28.

Plus particulièrement, le troisième élément 3 comporte au moins une surface d'introduction 36, 37, 38, 39, qui est conique ou sphérique, ou similaire, pour son insertion sur le premier élément 1 ou dans le deuxième élément 2.

Plus particulièrement, la quatrième portée 35 et la première portée 15 sont de révolution autour de l'axe D. Plus particulièrement encore, la quatrième portée 35 et la première portée 15 sont cylindriques autour de l'axe D.

Dans une variante, le support géométrique de la deuxième portée 25 est cylindrique autour d'un axe parallèle à l'axe D et distant de l'axe D.

Dans une autre variante, le support géométrique de la deuxième portée 25 est conique autour d'un axe parallèle à l'axe D et distant de l'axe D.

Plus particulièrement, le support géométrique de la troisième portée 30 est de révolution autour de l'axe D. Dans une variante, le support géométrique de la troisième portée 30 est cylindrique autour de l'axe D. Dans une autre variante, le support géométrique de la troisième portée 30 est conique autour de l'axe D.

L'invention concerne encore un mécanisme d'affichage réglable 50, comportant au moins un tel composant mobile 10.

L'invention concerne encore un mouvement d'horlogerie 100 comportant au moins un tel mécanisme d'affichage réglable 50, et/ou au moins un tel composant mobile 10.

L'invention concerne encore une pièce d'horlogerie 1000, notamment une montre, comportant au moins un tel mouvement d'horlogerie 100, et/ou au moins un tel mécanisme d'affichage réglable 50, et/ou au moins un tel composant mobile 10.

L'invention est bien adaptée pour un montage optimal pour de petites dimensions (insertion propre, limitation de bavure et de déformation). Les figures illustrent le cas non limitatif où le deuxième élément 2 est une planche, qui coopère avec un tube constituant le troisième élément 3. Le pré-montage de la planche sur le tube est réalisé en effectuant successivement les opérations selon les figures 6 et 7, dans cet ordre. La figure 6 représente le pré-montage du deuxième élément 2 avec le troisième élément 3, en appui de friction. Selon les géométries retenues pour la deuxième portée 25 et la troisième portée 30, cette friction peut être réglable selon la valeur de l'engagement axial relatif entre le deuxième élément 2 et le troisième élément 3. La figure 7 représente la fin de l'assemblage de ce composant mobile, avec une flèche axiale ascendante montrant le montage du sous-ensemble, constitué par le deuxième élément 2 et le troisième élément 3, sur le tourillon 11 du premier élément1. Selon les géométries retenues pour la quatrième portée 35 et la première portée 15, on peut disposer, ou non, d'une friction secondaire entre le premier élément 1 et le troisième élément 3.

Dans le cas particulier et non limitatif illustré par les figures :
- le troisième élément 3 comporte un cône d'insertion progressif avec une première pente d'engagement 36 de demi-angle au sommet compris entre 25°et 40°, et une deuxième pente 37, et/ ou une portée conique 39 avec une dernière pente d'engagement de demi-angle au sommet compris entre 10°et 25° ;
- le serrage entre le deuxième élément 2 (notamment une planche) et le troisième élément 3 (notamment un tube) est compris dans une plage de 0.04 - 0.10 mm pour une plage de couple fonctionnelle de 0.10 - 0.50 N.cm.
- en plus d'une friction plus stable, les bras flexibles 27 permettent de minimiser la déformation dans le plan perpendiculaire à l'axe D (battement radial) ;
- le serrage du troisième élément 3 (notamment un tube en acier) sur le tourillon 11 du premier élément 1 (notamment un arbre en acier) a une valeur minimum de 0.002 mm pour assurer une tenue axiale et en couple. Au cas où cette tenue (axiale et/ou en couple) est insuffisante, un soudage entre eux est envisageable, notamment par pointage laser, ou autre ;
- dans une variante particulière, le deuxième élément 2 et le troisième élément 3 sont en acier ;
- le choix d'un troisième élément 3 en acier est avantageux pour des raisons de tenue sur un tourillon 11 en acier, et aussi pour limiter sa déformation au chassage un (gonflement du composant aurait une influence directe sur la friction puisqu'en contact avec le deuxième élément 2).
- le choix d'un deuxième élément 2 découpé, ou étampé, ou autre, en acier permet d'obtenir des caractéristiques mécaniques avantageuses pour ce genre d'application à friction ;
- dans une variante à deux points de contact, le deuxième élément 2 est avantageusement symétrique pour permettre une longueur active maximale des bras flexibles. Il est avantageux de prévoir des sécurités de parois de matière dans le pan (radial) de minimum 0.15 mm ; ceci est bien compatible avec les contraintes de fabrication au découpage/étampage et lors du taillage de la denture s'il y a lieu.

En somme, dans un mécanisme de réglage d'horlogerie, il est généralement difficile de gérer la maîtrise d'une friction, en particulier pour de petites dimensions (en envergure, et épaisseur notamment), la maîtrise d'une friction est difficile à gérer, notamment en raison des déformations. L'invention apporte une bonne réponse à cette gestion d'une friction grâce à l'ajout, entre les deux composants entre lesquels il faut effectuer un réglage relatif (le premier élément 1 et le deuxième élément 2), d'un composant intermédiaire, ici le troisième élément 3, qui peut être réalisé à bas coût, par exemple sous forme d'une pièce décolletée. Le diamètre fonctionnel de friction peut facilement être adapté, voire permettre un appairage de pièces.

Le choix d'une variante avec un angle d'insertion, au niveau d'une surface d'introduction 36 sur le troisième élément 3 simplifie le montage du deuxième élément 2, notamment d'une planche, sur ce troisième élément 3, avec une insertion plus progressive, une déformation réduite, et moins de risque de bavure, le diamètre fonctionnel restant sans altération, tout en garantissant un maintien axial du deuxième élément 2 après montage.

Dans un autre mode d'exécution, correspondant aux figures 4 ou 5, une troisième portée 30 avec une surface fonctionnelle conique permet un réglage fin de la friction, avec une valeur de friction évolutive selon la hauteur de chasse.

En somme, l'invention permet une gestion correcte de la friction : dispersion faible, possibilité d'appairage et de réglage fin ; friction réglable.

## Revendications

1. Composant mobile (10) d'horlogerie avec élément maintenu par friction, comportant un premier élément (1) comportant une première portée (15) autour d'un axe (D), et un deuxième élément (2) comportant une deuxième portée (25) autour dudit axe (D), ladite deuxième portée (25) dudit deuxième élément (2) coopérant par friction avec une troisième portée (30) que comporte, autour dudit axe (D), un troisième élément (3) intercalé entre ledit premier élément (1) et ledit deuxième élément (2), lequel dit troisième élément (3) comporte une quatrième portée (35) qui coopère par friction avec ladite première portée (15) ou qui est fixée sur ladite première portée (15), le diamètre minimal d'appui, par rapport audit axe (D), de ladite troisième portée (30) étant au moins double du diamètre maximal d'appui de ladite quatrième portée (35), **caractérisé en ce que** ledit troisième élément (3) comporte une surface extérieure d'appui de butée (32) agencée pour coopérer avec une surface extérieure complémentaire d'appui de butée (23) que comporte ledit deuxième élément pour limiter leur course axiale relative selon la direction dudit axe (D), et **en ce que** l'espace entre ladite surface extérieure d'appui de butée (32) et ladite surface extérieure complémentaire d'appui de butée (23) est agencé pour permettre l'introduction d'une jauge d'épaisseur pour régler la valeur du serrage entre ledit troisième élément (3) et ledit deuxième élément (2) et donc la valeur de la friction exercée par ledit deuxième élément (2) sur ledit troisième élément (3).

2. Composant mobile (10) selon la revendication 1, **caractérisé en ce que** ladite quatrième portée (35) coopère par friction avec ladite première portée (15).

3. Composant mobile (10) selon la revendication 2, **caractérisé en ce que** le couple de friction entre ladite quatrième portée (35) et ladite première portée (15) est supérieur au couple de friction entre ladite deuxième portée (25) et ladite troisième portée (30).

4. Composant mobile (10) selon la revendication 1, **caractérisé en ce que** ladite quatrième portée (35) est chassée sur ladite première portée (15).

5. Composant mobile (10) selon la revendication 4, **caractérisé en ce que** ladite quatrième portée (35) est arrêtée sur ladite première portée (15) par au moins un point de soudure.

6. Composant mobile (10) selon l'une des revendications 1 à 5, **caractérisé en ce que** ledit premier élément (1) comporte une première surface d'appui de butée (12) agencée pour coopérer en appui de butée axial, selon la direction dudit axe (D), avec une deuxième surface d'appui de butée (21) que comporte ledit deuxième élément (2).

7. Composant mobile (10) selon l'une des revendications 1 à 6, **caractérisé en ce que** ledit premier élément (1) comporte une surface d'appui de butée intérieure (13) agencée pour coopérer en appui de butée axial, selon la direction dudit axe (D), avec une surface d'appui de butée intérieure complémentaire (31) que comporte ledit troisième élément (3).

8. Composant mobile (10) selon l'une des revendications 1 à 7, **caractérisé en ce que** ledit premier élément (1) comporte au moins des premiers moyens d'entraînement (19), et/ou **en ce que** ledit deuxième élément (2) comporte au moins des deuxièmes moyens d'entraînement (29).

9. Composant mobile (10) selon l'une des revendications 1 à 8, **caractérisé en ce que** ledit deuxième élément (2) comporte un évidement principal (20) délimitant au moins deux surfaces d'appui (201 ; 202) comportant chacune un ou deux secteurs d'appui appartenant à ladite deuxième portée (25).

10. Composant mobile (10) selon la revendication 9, **caractérisé en ce que** ledit évidement principal (20) délimite deux surfaces d'appui (201 ; 202) comportant chacune deux secteurs d'appui appartenant à ladite deuxième portée (25), et **en ce que** ledit évidement principal (20) est dégagé entre lesdits secteurs d'appui, pour un appui limité à quatre points entre ledit premier élément (1) et ledit deuxième élément (2).

11. Composant mobile (10) selon la revendication 9 ou 10, **caractérisé en ce que** ledit deuxième élément (2) exerce une friction sur ledit troisième élément (3) par des bras flexibles (27) disposés entre ledit évidement principal (20) et des évidements secondaires (28).

12. Composant mobile (10) selon l'une des revendications 1 à 11, **caractérisé en ce que** ledit troisième élément (3) comporte au moins une surface d'introduction (36, 37, 38, 39) conique ou sphérique pour son insertion sur ledit premier élément (1) ou dans ledit deuxième élément (2).

13. Composant mobile (10) selon l'une des revendications 1 à 12, **caractérisé en ce que** ladite quatrième portée (35) et ladite première portée (15) sont de révolution autour dudit axe (D).

14. Composant mobile (10) selon la revendication 13, **caractérisé en ce que** ladite quatrième portée (35) et ladite première portée (15) sont cylindriques autour dudit axe (D).

15. Composant mobile (10) selon l'une des revendications 1 à 14, **caractérisé en ce que** le support géométrique de ladite deuxième portée (25) est cylindrique autour d'un axe parallèle audit axe (D) et distant dudit axe (D).

16. Composant mobile (10) selon l'une des revendications 1 à 14, **caractérisé en ce que** le support géométrique de ladite deuxième portée (25) est conique autour d'un axe parallèle audit axe (D) et distant dudit axe (D).

17. Composant mobile (10) selon l'une des revendications 1 à 16, **caractérisé en ce que** le support géométrique de ladite troisième portée (30) est de révolution autour dudit axe (D).

18. Composant mobile (10) selon la revendication 17, **caractérisé en ce que** le support géométrique de ladite troisième portée (30) est cylindrique autour dudit axe (D).

19. Composant mobile (10) selon la revendication 17, **caractérisé en ce que** le support géométrique de ladite troisième portée (30) est conique autour dudit axe (D).

20. Mécanisme d'affichage réglable (50), comportant au moins un composant mobile (10) selon l'une des revendications 1 à 19.

21. Mouvement d'horlogerie (100) comportant au moins un tel mécanisme d'affichage réglable (50) selon la revendication 20, et/ou au moins un composant mobile (10) selon l'une des revendications 1 à 19.

22. Pièce d'horlogerie (1000) comportant au moins un mouvement d'horlogerie (100) selon la revendication 21, et/ou au moins un mécanisme d'affichage réglable (50) selon la revendication 20, et/ou au moins un composant mobile (10) selon l'une des revendications 1 à 19.

## Patentansprüche

1. Bewegliche Komponente (10) für die Uhrmacherei mit einem durch Reibung gehaltenen Element, ein erstes Element (1) beinhaltend, das eine erste Lauffläche (15) um eine Achse (D) beinhaltet, und ein zweites Element (2), das eine zweite Lauffläche um die Achse (D) beinhaltet, wobei die zweite Lauffläche (25) des zweiten Elements (2) durch Reibung mit einer dritten Lauffläche (30) zusammenwirkt, die um die Achse (D) ein drittes Element (3) beinhaltet, das zwischen dem ersten Element (1) und dem zweiten Element (2) zwischengestellt ist, wobei das dritte Element (3) eine vierte Lauffläche (35) beinhaltet, die durch Reibung mit der der ersten Lauffläche (15) zusammenwirkt oder die auf der ersten Lauffläche (15) fixiert ist, wobei der minimale Auflagedurchmesser in Bezug auf die Achse (D) der dritten Lauffläche (30) mindestens doppelt so groß ist wie der maximale Auflagedurchmesser der vierten Lauffläche (35), **dadurch gekennzeichnet, dass** das dritte Element (3) eine äußere Anschlagauflageoberfläche (32) beinhaltet, die angeordnet ist, um mit einer komplementären äußeren Anschlagauflageoberfläche (23) zusammenzuwirken, die das zweite Element beinhaltet, um deren relativen axialen Weg in der Richtung der Achse (D) zu begrenzen, und dadurch, dass der Raum zwischen der äußeren Anschlagauflageoberfläche (32) und der komplementären äußeren Anschlagauflageoberfläche (23) angeordnet ist, um das Einführen eines Dickenmessgeräts zu ermöglichen, um den Wert der Klemmung zwischen dem dritten Element (3) und dem zweiten Element (2) und somit den Wert der Reibung, die von dem zweiten Element (2) auf das dritte Element (3) ausgeübt wird, einzustellen.

2. Bewegliche Komponente (10) nach Anspruch 1, **dadurch gekennzeichnet, dass** die vierte Lauffläche (35) durch Reibung mit der ersten Lauffläche (15) zusammenwirkt

3. Bewegliche Komponente (10) nach Anspruch 2, **dadurch gekennzeichnet, dass** das Reibungsmoment zwischen der vierten Lauffläche (35) und der ersten Lauffläche (15) größer ist als das Reibungsmoment zwischen der zweiten Lauffläche (25) und der dritten Lauffläche (30).

4. Bewegliche Komponente (10) nach Anspruch 1, **dadurch gekennzeichnet, dass** die vierte Lauffläche (35) auf die erste Lauffläche (15) getrieben wird.

5. Bewegliche Komponente (10) nach Anspruch 4, **dadurch gekennzeichnet, dass** die vierte Lauffläche (35) an der ersten Lauffläche (15) durch mindestens einen Schweißpunkt gestoppt wird.

6. Bewegliche Komponente (10) nach einem der Ansprüche 1 bis 5, **dadurch gekennzeichnet, dass** das erste Element (1) eine erste Anschlagauflageoberfläche (12) beinhaltet, die angeordnet ist, um durch axiale Anschlagauflage entlang der Richtung der Achse (D) mit einer zweiten Anschlagauflageoberfläche (21) zusammenzuwirken, welche das zweite Element (2) beinhaltet.

7. Bewegliche Komponente (10) nach einem der Ansprüche 1 bis 6, **dadurch gekennzeichnet, dass** das erste Element (1) eine innere Anschlagauflageoberfläche (13) beinhaltet, die angeordnet ist, um durch axiale Anschlagauflage entlang der Richtung der Achse (D) mit einer komplementären inneren Anschlagauflageoberfläche (31) zusammenzuwirken, welche das dritte Element (3) beinhaltet.

8. Bewegliche Komponente (10) nach einem der Ansprüche 1 bis 7, **dadurch gekennzeichnet, dass** das erste Element (1) mindestens erste Antriebsmittel (19) beinhaltet und/oder dadurch, dass das zweite Element (2) mindestens zweite Antriebsmittel (29) beinhaltet.

9. Bewegliche Komponente (10) nach einem der Ansprüche 1 bis 8, **dadurch gekennzeichnet, dass** das zweite Element (2) eine Hauptausnehmung (20) beinhaltet, die mindestens zwei Auflageoberflächen (201; 202) begrenzt, die jeweils einen oder zwei Auflagesektoren beinhalten, die der zweiten Lauffläche (25) angehören.

10. Bewegliche Komponente (10) nach Anspruch 9, **dadurch gekennzeichnet, dass** die Hauptausnehmung (20) zwei Auflageoberflächen (201; 202) begrenzt, die jeweils zwei Auflagesektoren beinhalten, die der zweiten Lauffläche (25) angehören, und dadurch, dass die Hauptausnehmung (20) zwischen den Auflagesektoren für eine auf vier Punkte begrenzte Auflage zwischen dem ersten Element (1) und dem zweiten Element (2) ausgenommen ist.

11. Bewegliche Komponente (10) nach Anspruch 9 oder 10, **dadurch gekennzeichnet, dass** das zweite Element (2) eine Reibung auf das dritte Element (3) durch flexible Arme (27) ausübt, die zwischen der Hauptausnehmung (20) und den Nebenausnehmungen (28) angeordnet sind.

12. Bewegliche Komponente (10) nach einem der Ansprüche 1 bis 11, **dadurch gekennzeichnet, dass** das dritte Element (3) mindestens eine konische oder kugelförmige Einführoberfläche (36, 37, 38, 39) zu deren Einführung auf das erste Element (1) oder in das zweite Element (2) beinhaltet.

13. Bewegliche Komponente (10) nach einem der Ansprüche 1 bis 12, **dadurch gekennzeichnet, dass** die vierte Lauffläche (35) und die erste Lauffläche (15) drehsymmetrisch um die Achse (D) angeordnet sind.

14. Bewegliche Komponente (10) nach Anspruch 13, **dadurch gekennzeichnet, dass** die vierte Lauffläche (35) und die erste Lauffläche (15) zylindrisch um die Achse (D) sind.

15. Bewegliche Komponente (10) nach einem der Ansprüche 1 bis 14, **dadurch gekennzeichnet, dass** die geometrische Stütze der zweiten Lauffläche (25) um eine zur Achse (D) parallele, und von der Achse (D) beabstandete Achse zylindrisch ist.

16. Bewegliche Komponente (10) nach einem der Ansprüche 1 bis 14, **dadurch gekennzeichnet, dass** die geometrische Stütze der zweiten Lauffläche (25) um eine zur Achse (D) parallele, und von der Achse (D) beabstandete Achse konisch ist.

17. Bewegliche Komponente (10) nach einem der Ansprüche 1 bis 16, **dadurch gekennzeichnet, dass** die geometrische Stütze der dritten Lauffläche (30) um die Achse (D) drehsymmetrisch ist.

18. Bewegliche Komponente (10) nach Anspruch 17, **dadurch gekennzeichnet, dass** die geometrische Stütze der dritten Lauffläche (30) um die Achse (D) zylindrisch ist.

19. Bewegliche Komponente (10) nach Anspruch 17, **dadurch gekennzeichnet, dass** die geometrische Stütze der dritten Lauffläche (30) um die Achse (D) konisch ist.

20. Einstellbarer Anzeigemechanismus (50), der mindestens eine bewegliche Komponente (10) nach einem der Ansprüche 1 bis 19 beinhaltet.

21. Uhrwerk (100), das mindestens einen solchen einstellbaren Anzeigemechanismus (50) nach Anspruch 20 und/oder mindestens eine bewegliche Komponente (10) nach einem der Ansprüche 1 bis 19 beinhaltet.

22. Uhrmachereistück (1000), das mindestens ein Uhrwerk (100) nach Anspruch 21 und/oder mindestens einen einstellbaren Anzeigemechanismus (50) nach Anspruch 20 und/oder mindestens eine bewegliche Komponente (10) nach einem der Ansprüche 1 bis 19 beinhaltet.

## Claims

1. Horological mobile component (10) with an element maintained by friction, comprising a first element (1) comprising a first shoulder (15) around an axis (D), and a second element (2) including a second shoulder (25) around said axis (D), said second shoulder (25) of said second element (2) cooperating by friction with a third shoulder (30) that is included, around said axis (D), in a third element (3) interposed between said first element (1) and said second element (2), which said third element (3) includes a fourth shoulder (35) which cooperates by friction with said first shoulder (15), or which is fastened onto said first shoulder (15), the minimum bearing diameter, with respect to said axis (D), of said third shoulder (30) being at least double the maximum bearing diameter of said fourth shoulder (35), **characterised in that** said third element (3) includes an outer stop bearing surface (32) arranged to cooperate with a complementary outer stop bearing surface (23) that said second element includes to limit their relative axial travel in the direction of said axis (D), and **in that** the space between said outer stop bearing surface (32) and said complementary outer stop bearing surface (23) is arranged to allow the introduction of a thickness gauge to adjust the value of the tightening between said third element (3) and said second element (2) and thus the value of the friction exerted by said second element (2) on said third element (3).

2. Mobile component (10) according to claim 1, **characterised in that** said fourth shoulder (35) cooperates by friction with said first shoulder (15).

3. Mobile component (10) according to claim 2, **characterised in that** the friction torque between said fourth shoulder (35) and said first shoulder (15) is greater than the friction torque between said second shoulder (25) and said third shoulder (30).

4. Mobile component (10) according to claim 1, **characterised in that** said fourth shoulder (35) is driven onto said first shoulder (15).

5. Mobile component (10) according to claim 4, **characterised in that** said fourth shoulder (35) is stopped on said first shoulder (15) by at least one weld point.

6. Mobile component (10) according to one of claims 1 to 5, **characterised in that** said first element (1) comprises a first stop bearing surface (12) arranged to cooperate, by bearing axially in abutment, in the direction of said axis (D), with a second stop bearing surface (21) that said second element (2) comprises.

7. Mobile component (10) according to one of claims 1 to 6, **characterised in that** said first element (1) comprises an inner stop bearing surface (13) arranged to cooperate, by bearing axially in abutment, in the direction of said axis (D), with a complementary inner stop bearing surface (31) that said third element (3) comprises.

8. Mobile component (10) according to one of claims 1 to 7, **characterised in that** said first element (1) comprises at least first drive means (19), and/or **in that** said second element (2) includes at least second drive means (29).

9. Mobile component (10) according to one of claims 1 to 8, **characterised in that** said second element (2) comprises a main hollow (20) defining at least two bearing surfaces (201; 202) each including one or two bearing sectors belonging to said second shoulder (25).

10. Mobile component (10) according to claim 9, **characterised in that** said main hollow (20) defines two bearing surfaces (201; 202) each including two bearing sectors belonging to said second shoulder (25), and **in that** said main hollow (20) is countersunk between said bearing sectors, for a bearing limited to four points between said first element (1) and said second element (2).

11. Mobile component (10) according to claim 9 or 10, **characterised in that** said second element (2) exerts friction on said third element (3) by flexible arms (27) disposed between said main hollow (20) and secondary hollows (28).

12. Mobile component (10) according to one of claims 1 to 11, **characterised in that** said third element (3) comprises at least one conical or spherical insertion surface (36, 37, 38, 39) for its insertion onto said first element (1) or into said second element (2).

13. Mobile component (10) according to one of claims 1 to 12, **characterised in that** said fourth shoulder (35) and said first shoulder (15) are of revolution about said axis (D).

14. Mobile component (10) according to claim 13, **characterised in that** said fourth shoulder (35) and said first shoulder (15) are cylindrical around said axis (D).

15. Mobile component (10) according to one of claims 1 to 14, **characterised in that** the geometric support of said second shoulder (25) is cylindrical around an axis parallel to said axis (D) and distant from said axis (D).

16. Mobile component (10) according to one of claims 1 to 14, **characterised in that** the geometric support of said second shoulder (25) is conical around an axis parallel to said axis (D) and distant from said axis (D).

17. Mobile component (10) according to one of claims 1 to 16, **characterised in that** the geometric support of said third shoulder (30) is of revolution about said axis (D).

18. Mobile component (10) according to claim 17, **characterised in that** the geometric support of said third shoulder (30) is cylindrical around said axis (D).

19. Mobile component (10) according to claim 17, **characterised in that** the geometric support of said third shoulder (30) is conical around said axis (D).

20. Adjustable display mechanism (50), including at least one mobile component (10) according to one of claims 1 to 19.

21. Horological movement (100) including at least one such adjustable display mechanism (50) according to claim 20, and/or at least one mobile component (10) according to one of claims 1 to 19.

22. Timepiece (1000) including at least one horological movement (100) according to claim 21, and/or at least one adjustable display mechanism (50) according to claim 20, and/or at least one mobile component (10) according to one of claims 1 to 19.
